# EUROPÄISCHE PATENTSCHRIFT

(11) **EP 3 461 147 B1**
(45) Veröffentlichungstag und Bekanntmachung des Hinweises auf die Patenterteilung: **08.12.2021**
(21) Anmeldenummer: 18176654.4
(22) Anmeldetag: 07.06.2018
(51) Int. Cl.: H04R 25/00

(54) **VERFAHREN ZUM BETRIEB EINES HÖRGERÄTES**
METHOD FOR OPERATING A HEARING DEVICE
PROCÉDÉ DE FONCTIONNEMENT D'UN APPAREIL AUDITIF

(30) Priorität: 07.09.2017 DE 102017215823
(43) Veröffentlichungstag der Anmeldung: 27.03.2019
(73) Patentinhaber: Sivantos Pte. Ltd., Singapore 539775 (SG)
(72) Erfinder: FISCHER, Eghart, 91126 Schwabach (DE)
(74) Vertreter: FDST Patentanwälte

(56) Entgegenhaltungen:
- US-A1- 2012 189 147
- US-A1- 2014 198 934

## Beschreibung

Die Erfindung betrifft ein Verfahren zum Betrieb eines Hörgeräts, wobei von einem ersten Eingangswandler aus einem Schallsignal ein erstes Eingangssignal erzeugt wird, wobei aus dem Schallsignal von einem zweiten Eingangswandler ein zweites Eingangssignal erzeugt wird, wobei anhand des ersten Eingangssignals, des zweiten Eingangssignals ein Verstärkungs-Richtsignal gebildet wird, und wobei aus dem Verstärkungs-Richtsignal ein Ausgangssignal erzeugt wird.

In einem Hörgerät wird ein Schallsignal der Umgebung durch einen oder mehrere Eingangswandler in entsprechende elektrische Signale umgewandelt, zur Korrektur eines Hörverlustes des Benutzers des Hörgerätes unter anderem Frequenzband abhängig verstärkt, und das so verstärkte Signal durch einen Ausgangswandler in ein Ausgangsschallsignal umgewandelt, welches an das Gehör des Benutzers ausgegeben wird. Zwei prinzipielle Aufgaben des Hörgerätes bestehen hierbei darin, dem Benutzer ein Klangbild zu präsentieren, welches auf dessen individuelle, durch den Hörverlust bedingte Anforderungen abgestimmt ist, und in welchem potentielle Nutzsignale in möglichst geringem Umfang durch Rauschen maskiert werden, und also ein möglichst günstiges Signal-zu-Rausch-Verhältnis (SNR) vorliegt.

Für ein Hörgerät mit wenigstens zwei Eingangswandlern kann dies durch eine - gegebenenfalls frequenzbandweise - Anwendung von Richtmikrofonie auf die entsprechenden Eingangssignale erreicht werden. Hierfür wird angenommen, dass Nutzsignale wie zum Beispiels Sprache oder Musik meist aus einer klar definierten Richtung beim Benutzer eintreffen, während hingegen viele Arten von Rauschen oder Störgeräusche aus einem vergleichsweise breiten Winkelbereich stammen, und somit keine klare Richtung für eine Schallquelle zugeordnet werden kann.

In den meisten Implementierungen von Richtmikrofonen in Hörgeräten wird überdies angenommen, dass ein Benutzer seine Blickrichtung instinktiv auf die Quelle eines Nutzsignals hin ausrichtet, sodass das Richtmikrofon für eine Unterdrückung von Störgeräuschen im Wesentlichen in Frontalrichtung des Benutzers auszurichten ist. Über eine gewünschte Unterdrückung von Störgeräuschen hinaus führt dies jedoch mitunter zu einer unnatürlichen Wahrnehmung der Umgebung. Schallereignisse, welche sich abseits der Vorzugsrichtung des Richtmikrofons ereignen, werden durch die Rauschunterdrückung unabhängig davon ausgeblendet, ob sie für eine realistische Wiedergabe der Umgebungssituation erforderlich sind oder nicht. Eine Lokalisierung derartiger Schallereignisse ist demnach für den Benutzer des Hörgerätes oftmals nicht zufriedenstellend möglich, was seine Gesamtwahrnehmung der Umgebung beeinträchtigen kann.

Überdies tragen bestehende Algorithmen der Richtmikrofonie den individuellen anatomischen Begebenheiten und den daraus resultierenden Einschränkungen, die sich hieraus beispielsweise an das Richtfeld eines realen Ohres ergeben, nicht in ausreichendem Maße Rechnung. So weist beispielsweise ein menschliches Ohr aufgrund der Form der Pinna eine nach hinten deutlich verringerte Empfindlichkeit gegenüber Schallsignalen auf, während durch die Form der Concha und des Gehörganges die Richtung maximaler Hörempfindlichkeit im weitesten Sinne schräg nach vorne ausgerichtet ist, wobei das exakte Maximum in Abhängigkeit der individuellen Anatomie variiert. Für ein möglichst realistisches Hörempfinden sind derartige Umstände mit zu berücksichtigen. Auch die bei binauralen Hörgerätesystemen bestehende Möglichkeit, ein Richtmikrofon aus zwei omnidirektionalen Signalen zu bilden, welche jeweils an einem Ohr des Benutzers erzeugt werden, vermag dabei die anatomischen Begebenheiten und daraus resultierenden Einschränkungen nicht ausreichend wiederzugeben.

Die US 2012/189147 A1 lehrt, durch zwei Mikrofonsignale eines Hörgerätes zunächst ein auf einen Sprecher gerichtetes erstes Richtsignal und ein zweites Richtsignal zu bilden, welches in der Richtung des Sprechers eine totale Abschwächung aufweist. Anhand der Signalpegel der beiden Richtsignale wird ein Abstand des Sprechers bestimmt, durch welchen ein Verstärkungsfaktor für das erste Richtsignal ermittelt wird.

Die US 2014/198934 A1 nennt ein Hörgerätesystem mit einem Hörgerät und einer externen Fernbedienung, mittels derer ein Träger des Hörgerätes die Richtungen von Nutzsignal- und Störgeräuschquellen angeben kann, sodass eine Signalverarbeitung im Hörgerät zur Verbesserung eines Signal-zu-Rausch-Verhältnisses der Nutzsignale anhand dieser Eingabe erfolgen kann.

Der Erfindung liegt daher die Aufgabe zugrunde, ein Verfahren zum Betrieb eines Hörgerätes anzugeben, welches ein möglichst realistisches räumliches Hörempfinden erlaubt, und dabei die wenigstens prinzipielle Möglichkeit bieten soll, benutzerspezifische anatomische Besonderheiten für das räumliche Hörempfinden mit zu berücksichtigen.

Die genannte Aufgabe wird erfindungsgemäß gelöst durch ein Verfahren zum Betrieb eines Hörgeräts, wobei von einem ersten Eingangswandler aus einem Schallsignal ein erstes Eingangssignal erzeugt wird, wobei aus einem Schallsignal von einem zweiten Eingangswandler ein zweites Eingangssignal erzeugt wird, wobei ein erster Winkel und ein Winkelbereich vorgegeben werden, wobei frequenzbandweise anhand des ersten Eingangssignals, des zweiten Eingangssignals und des ersten Winkels ein Abschwächungs-Richtsignal gebildet wird, welches wenigstens für einen im Winkelbereich um den ersten Winkel gelegenen zweiten Winkel eine relative Abschwächung aufweist, und hierdurch ein Überlagerungsparameter festgelegt wird, wobei anhand des ersten Eingangssignals und des zweiten Eingangssignals sowie des Überlagerungsparameters und/oder des zweiten Winkels ein Verstärkungs-Richtsignal gebildet wird, welches für den zweiten Winkel eine relative Verstärkung aufweist, wobei aus dem Abschwächungs-Richtsignal und dem Verstärkungs-Richtsignal ein winkelbetontes Richtsignal erzeugt wird, und wobei anhand des winkelbetonten Richtsignals ein Ausgangssignal erzeugt wird. Vorteilhafte und teils für sich gesehene Ausführungsformen sind Gegenstand der Unteransprüche und der nachfolgenden Beschreibung.

Bevorzugt weisen das erste Eingangssignal und das zweite Eingangssignal jeweils eine omnidirektionale Richtcharakteristik auf. Die Bildung des Abschwächungs-Richtsignals anhand des ersten Eingangssignals und des zweiten Eingangssignals erfolgt hierbei derart, dass zunächst aus dem ersten Eingangssignal und dem zweiten Eingangssignal eine Mehrzahl an Zwischensignalen mit jeweils nicht-trivialer Richtcharakteristik gebildet werden, und anschließend aus diesen Zwischensignalen in Abhängigkeit des ersten Winkels das Abschwächungs-Richtsignal gebildet wird, beispielsweise durch lineare Superposition. Dieselben Zwischensignale werden dabei auch für die Erzeugung des Verstärkungs-Richtsignals (in entsprechender Abhängigkeit des Überlagerungsparameters und/oder des zweiten Winkels) verwendet.

Alternativ dazu ist es auch denkbar, das Abschwächungs-Richtsignal direkt durch eine zeitverzögerte Überlagerung des ersten Eingangssignals mit dem zweiten Eingangssignal zu bilden. Vergleichbares ist auch für das Verstärkungs-Richtsignal möglich.

Die Vorgabe des ersten Winkels und des Winkelbereiches kann hierbei auch implizit erfolgen, also beispielsweise durch Parameter, sofern die entsprechenden Parameter den ersten Winkel bzw. den Winkelbereich eindeutig festlegen. Soll beispielsweise das Abschwächungs-Richtsignal durch eine Überlagerung von Zwischensignalen gebildet werden, so kann der erste Winkel implizit durch einen vorläufigen Überlagerungsparameter a0 vorgegeben werden, welcher einem Empfindlichkeitsminimum für das Abschwächungs-Richtsignal beim ersten Winkel entspricht. Der endgültige Überlagerungsparameter a, welcher insbesondere einem Empfindlichkeitsminimum beim zweiten Winkel entspricht, kann dann durch eine Variation, beispielsweise in Form einer Minimierung des Signalpegels, des Überlagerungsparameters über einen Bereich Δa hinweg erfolgen, welcher genau dem Winkelbereich entspricht.

Unter einer relativen Abschwächung für das Abschwächungs-Richtsignal beim zweiten Winkel ist insbesondere zu verstehen, dass bei diesem Winkel die Empfindlichkeit einen wesentlich geringeren Wert einnimmt als das globale Maximum der Richtcharakteristik, und insbesondere ein lokales Minimum aufweist. Die Bedingung des lokalen Minimums kann jedoch auch dahingehend relaxiert werden, dass dieses wenigstens im Winkelbereich um den ersten Winkel aufzufinden ist, sofern die Empfindlichkeit vom Minimum aus über den ganzen Winkelbereich hin monoton zunimmt, und deutlich geringere Werte einnimmt als das globale Maximum. Die relative Verstärkung des Verstärkungs-Richtsignals beim zweiten Winkel ist hierbei insbesondere zu verstehen als eine Empfindlichkeit, welche gegenüber dem globalen Minimalwert erheblich erhöht ist, und insbesondere als eine Abwesenheit lokaler Minima der Empfindlichkeit in unmittelbarer Umgebung des zweiten Winkels, also beispielsweise über den vorgegebenen Winkelbereich hinweg. Der vorgegebene Winkelbereich kann hierbei insbesondere eine Aufweitung bis zu +/- 15°, bevorzugt bis zu +/- 10°umfassen. Die relative Abschwächung im Abschwächungs-Richtsignal kann dann in diesem Zusammenhang insbesondere so verstanden werden, dass über einen Raumwinkelbereich hinweg, welcher erheblich größer ist als der vorgegebene Winkelbereich, also beispielsweise in einem Quadranten, das Abschwächungs-Richtsignal beim zweiten Winkel eine wesentlich geringere Empfindlichkeit aufweist als der Maximalwert im Quadranten, in welchem der zweite Winkel gelegen ist. Die relative Verstärkung durch das Verstärkungs-Richtsignal kann dann in diesem Zusammenhang so verstanden werden, dass das Verstärkungs-Richtsignal beim zweiten Winkel eine wesentlich größere Empfindlichkeit aufweist als der Minimalwert der Empfindlichkeit für das Verstärkungs-Richtsignal im Quadranten.

Das winkelbetonte Richtsignal kann nun so konstruiert werden, dass es infolge der Beiträge des Verstärkungs-Richtsignals in Richtung des zweiten Winkels selbst eine relative Verstärkung aufweist. Hierbei liefert das Abschwächungs-Richtsignal bzw. dessen Beiträge im winkelbetonten Richtsignal einen zusätzlichen Freiheitsgrad, um eine Stärke der Richtwirkung des winkelbetonten Richtsignals bezüglich des zweiten Winkels einstellen zu können. Infolge der relativen Abschwächung für das Abschwächungs-Richtsignal in Richtung des zweiten Winkels, welche relativ zu den globalen Maxima der Empfindlichkeit des Abschwächungs-Richtsignals wesentlich ist, und im Idealfall zu einer vollständigen Unterdrückung in Richtung des zweiten Winkels führt, kann über den Anteil des Abschwächungs-Richtsignals am winkelbetonten Richtsignal der Anteil an Schallsignalen eingestellt werden, deren Quelle abseits des zweiten Winkels liegt, ohne dass durch diese Einstellung beim zweiten Winkel eine erhebliche Veränderung eintreten würde, welche eine erneute Anpassung des Verstärkungs-Richtsignals erfordern würde.

Bevorzugt sind die genannten Verfahrensschritte jeweils frequenzbandweise durchzuführen und bevorzugt ist das winkelbetonte Richtsignal frequenzbandweise über einen Ausgangspegel an die individuellen Anforderungen des Benutzers des Hörgerätes anzupassen. Eine derartige Anpassung kann jedoch auch nach einer zusätzlichen, gegebenenfalls direktionalen Rauschunterdrückung und/oder nach einer erneuten frequenzbandweisen Beigabe omnidirektionaler Signalbeiträge erfolgen.

Erfindungsgemäß werden das Abschwächungs-Richtsignal und das Verstärkungs-Richtsignal jeweils aus dem ersten Eingangssignal und dem zweiten Eingangssignal durch eine zeitverzögerte Überlagerung oder aus einer linearen Superposition von Zwischensignalen gebildet, welche jeweils vom ersten Eingangssignal und vom zweiten Eingangssignal abgeleitet werden, wobei zur Bildung des Abschwächungs-Richtsignals der Signalpegel über den Winkelbereich um den ersten Winkel minimiert wird, und hierdurch der zweite Winkel festgelegt wird. Dies bedeutet insbesondere, dass das erste Eingangssignal und das zweite Eingangssignal unmittelbar oder, im Falle einer Bildung aus hieraus abgeleiteten Zwischensignalen, mittelbar jeweils linear in das Abschwächungs-Richtsignal eingehen. Unter einer Minimierung des Signalpegels zur Bildung des Abschwächungs-Richtsignals ist hierbei zu verstehen, dass das erste Eingangssignal und das zweite Eingangssignal bzw. die hiervon abgeleiteten Zwischensignale entsprechend konvex überlagert werden, und der Überlagerungsparameter hinsichtlich des Signalpegels, minimiert wird, wobei die Minimierung unter der Randbedingung stattfindet, dass der resultierende zweite Winkel für ein lokales Minimum der Empfindlichkeit innerhalb des vorgegebenen Winkelbereiches um den ersten Winkel zu liegen hat. Das aus dieser Minimierung resultierende Signal wird nun als das Abschwächungs-Richtsignal genommen, und der dem lokalen Minimum der Empfindlichkeit für dieses Signal entsprechende Winkel als zweite Winkel sowie der resultierende Überlagerungsparameter für das Verstärkungs-Richtsignal und/oder weitere Signalverarbeitung verwendet.

Die Bildung des Abschwächungs-Richtsignals anhand einer derartigen Minimierung hat den Vorteil, dass die Signalanteile, welche zur Verstärkung der entsprechenden Richtwirkung in das winkelbetonte Richtsignal eingehen, besonders geringe Beiträge zum Gesamtpegel des winkelbetonten Richtsignals liefern, und somit der zusätzliche Freiheitsgrad für die Richtwirkung das gesamte Klangbild des Umgebungsschalls weniger beeinträchtigt.

In einer weiter vorteilhaften Ausgestaltung werden anhand des ersten Eingangssignals und des zweiten Eingangssignals ein erstes Richtsignal und ein zweites Richtsignal als Zwischensignale gebildet. Bevorzugt werden das erste Richtsignal und das zweite Richtsignal hierbei jeweils aus einer zeitverzögerten Überlagerung des ersten Eingangssignals und des zweiten Eingangssignals gebildet. Besonders bevorzugt ist hierbei die jeweilige Zeitverzögerung gegeben durch den Schallweg vom ersten Eingangswandler zum zweiten Eingangswandler bzw. umgekehrt, so dass das erste Richtsignal bezüglich der durch den ersten Eingangswandler und den zweiten Eingangswandler definierten Achse eine kardioid-förmige Richtcharakteristik aufweist, und das zweite Richtsignal entsprechend eine anti-kardioid-förmige Richtcharakteristik.

Zweckmäßigerweise wird hierbei das Abschwächungs-Richtsignal anhand des ersten Richtsignals und des zweiten Richtsignal in Abhängigkeit des ersten Winkels und des Winkelbereichs gebildet wird, und/oder das Verstärkungs-Richtsignal anhand des ersten Richtsignals und des zweiten Richtsignal in Abhängigkeit des Überlagerungsparameters und/oder des zweiten Winkels gebildet.

Die Verwendung der genannten Richtsignale als Zwischensignale hat den Vorteil, dass zur Bildung des Abschwächungs-Richtsignals sowie des Verstärkungs-Richtsignals, und insbesondere zur Abschätzung der entsprechenden winkelabhängigen Abschwächung bzw. Verstärkung, keine Variationen der Zeitparameter erfolgen müssen, sondern eine Variation anhand eines Überlagerungsparameter durchgeführt werden kann. Hierdurch müssen keine Verzögerungen mit Variationen, welche im Einzelfall unterhalb einer Abtastperiode liegen könnten, realisiert werden, sondern nur algebraische Operationen.

Besonders bevorzugt wird als Abschwächungs-Richtsignal ein Kerbfilter-Richtsignal gebildet. Hierunter ist ein Signal zu verstehen, dessen Richtcharakteristik in wenigstens einer Richtung eine Empfindlichkeit aufweist, welche gegenüber dem globalen Maximalwert der Empfindlichkeit um wenigstens sechs dB, bevorzugt um mehrere zehn dB verringert ist, wobei die Form der Richtcharakteristik beim Minimalwert der Empfindlichkeit einer Kerbe entspricht. Bevorzugt ist das Minimum, also die "Kerbe" beim zweiten Winkel ϑ2 gelegen. Durch ein Kerbfilter als Abschwächungs-Richtsignal lassen sich die nachfolgenden winkelabhängigen Verfahrensschritte besonders einfach kontrollieren, da die Signalbeiträge des Abschwächungs-Richtsignals beim zweiten Winkel vernachlässigt werden können.

Bevorzugt wird das winkelbetonte Richtsignal durch eine Überlagerung, also eine insbesondere durch eine lineare Superposition, des Abschwächungs-Richtsignals und des Verstärkungs-Richtsignals gebildet wird. Insbesondere kann hierbei das winkelbetonte Richtsignal durch eine Überlagerung der Form $S = L + c ⋅ N$ gebildet werden, wobei S das winkelbetonte Richtsignal, L das Verstärkungs-Richtsignal, N das Abschwächungs-Richtsignal und c ein Linearfaktor ist. Je größer hierbei der Betrag von c ist, desto stärker ist hierbei die Richtwirkung des winkelbetonten Signals.

Zweckmäßigerweise wird dabei zur Erzeugung des winkelbetonten Richtsignals der Signalpegel minimiert. Hierdurch kann erreicht werden, dass die Beiträge des Abschwächungs-Richtsignals, welche die Raumrichtungen abseits der gewünschten Vorzugsrichtung des zweiten Winkels repräsentieren, in möglichst geringem Maß in das winkelbetonte Richtsignal eingehen.

Als weiter vorteilhaft erweist es sich, wenn zur Erzeugung des Ausgangssignals eine direktionale Rauschunterdrückung durchgeführt wird, wobei hierfür das winkelbetonte Richtsignal als ein Nutzsignal und das Abschwächungs-Richtsignal als ein Störsignal vorgegeben werden. Eine direktionale Rauschunterdrückung ist grundsätzlich ein in vielen Hörgeräten verwendeter Algorithmus zur Verbesserung des SNR. Hierbei wird ein gerichtetes Nutzsignal angenommen, und auf diese Richtung ein verstärkendes Richtsignal ausgerichtet. Die anderen Raumrichtungen werden dabei abgeschwächt, da angenommen wird, dass in diesen Raumrichtungen der Störgeräuschanteil höher ist. Im Rahmen des vorliegenden Verfahrens können nun zur Verstärkung bzw. zum abschwächen das ohnehin vorliegende Verstärkungs- bzw. Abschwächungs-Richtsignal verwendet werden. Dies ist insbesondere dann vorteilhaft, wenn das Abschwächungs-Richtsignal bereits durch eine Minimierung des Gesamt-Signalpegels über den vorgegebenen Winkelbereich erzeugt wurde, weil in diesem Fall anzunehmen ist, dass der Nutzsignal-Anteil im Abschwächungs-Richtsignal minimal ist, während hingegen der Nutzsignal-Anteil im möglichst komplementären Verstärkungs-Richtsignal besonders hoch ist. So werden die im Rahmen des Verfahrens erzeugten Richtsignale auf vorteilhafte Weise in einem weiteren Signalverarbeitungsprozess verwendet, welcher in Hörgeräten häufig Anwendung findet.

Als weiter vorteilhaft erweist es sich, wenn zur Erzeugung des Ausgangssignals frequenzabhängig ein omnidirektionales Signal beigemischt wird. Das Beimischen kann dabei insbesondere in einer einfachen Linearkombination mit frequenzabhängigen Linearfaktoren bestehen. Das räumliche Hörempfinden eines Menschen weist eine erhebliche Frequenzabhängigkeit auf. Über eine frequenzbandweise Beigabe eines omnidirektionalen Signals kann auf besonders einfache Weise dieser Frequenzabhängigkeit Rechnung getragen werden, wobei insbesondere Bänder, in welchen üblicherweise eine geringere Winkelabhängigkeit der Hörempfindlichkeit vorliegt, korrekt abgebildet werden.

Die Erfindung nennt weiter ein Hörgerät mit einem ersten Eingangswandler zur Erzeugung eines ersten Eingangssignals, einem zweiten Eingangswandler zur Erzeugung eines zweiten Eingangssignals, einer Signalverarbeitungseinheit und einem Ausgangswandler zur Erzeugung eines Ausgangsschallsignals aus einem Ausgangssignal, wobei die Signalverarbeitungseinheit dazu eingerichtet ist, anhand des ersten Eingangssignals und des zweiten Eingangssignals das Ausgangssignal durch das vorbeschriebene Verfahren. Die für das Verfahren und seine Weiterbildungen genannten Vorteile können hierbei sinngemäß auf das Hörgerät übertragen werden. In einer weiter vorteilhaften Ausgestaltung nennt die Erfindung hierbei zudem ein bilaterales Hörgerätesystem mit zwei derartigen Hörgeräten, und insbesondere ein binaurales Hörgerätesystem, in welchem die beiden Hörgeräte des Hörgerätesystems zur Verbesserung des räumlichen Höreindrucks einander jeweils Signalanteile übertragen.

Nachfolgend wird ein Ausführungsbeispiel der Erfindung anhand einer Zeichnung näher erläutert. Hierbei zeigen jeweils schematisch:
- Fig. 1: in einem Blockschaltbild ein Verfahren zum Betrieb eines Hörgerätes für ein möglichst realistisches Hörempfinden.

In Figur 1 ist schematisch in einem Blockdiagramm ein Verfahren 2 zum Betrieb eines Hörgerätes 4 dargestellt. Das Hörgerät 4 weist einen ersten Eingangswandler 6 und einen zweiten Eingangswandler 8 auf, welche aus einem Schallsignal 10 der Umgebung ein erstes Eingangssignal 12 bzw. ein zweites Eingangssignal 14 erzeugen. Der erste Eingangswandler 6 und der zweite Eingangswandler 8 sind im vorliegenden Fall jeweils als omnidirektionale Mikrofone ausgebildet. In einem Vorverarbeitungsschritt 16 werden nun aus dem ersten Eingangssignal 12 und dem zweiten Eingangssignal 14 als Zwischensignale ein erstes Richtsignal 18 und ein zweites Richtsignal 20 erzeugt. Hierbei weist das erste Richtsignal 18 eine Richtcharakteristik 22 auf, welche gegeben ist durch ein Kardioid, dessen Vorzugsrichtung 24 entlang der Achse 25 verläuft, welche durch die beiden Eingangswandler 6, 8 gebildet wird. Das zweite Richtsignal 20 weist eine zum ersten Richtsignal 18 komplementäre Richtcharakteristik 26 auf, welche also hinsichtlich der Achse 25 entlang des ersten Eingangswandlers 6 und des zweiten Eingangswandlers 8 durch ein Anti-Kardioid.

Aus dem ersten Richtsignal 18 und dem zweiten Richtsignal 20 wird nun ein Abschwächungs-Richtsignal 28 gebildet. Hierfür wird nun zunächst extern ein erster Winkel ϑ1 vorgegeben, wobei die Vorgabe statisch oder dynamisch erfolgen kann. Eine statische Vorgabe kann hierbei zum Beispiel durch das Hinterlegen von unter anderem anatomisch bedingten Winkelwerten in einer Datenbank erfolgen, während eine dynamische Vorgabe auch die aktuelle Hörsituation mit einbeziehen kann. Das Abschwächungs-Richtsignal 28 wird nun zunächst als ein Kerbfilter 30 in Richtung des vorgegebenen ersten Winkels ϑ1 implementiert. Das Kerbfilter 30 wird hierbei aus einer linearen Superposition des ersten Richtsignals 18 mit dem zweiten Richtsignal 20 gewonnen. Hierfür wird zudem noch ein Winkelbereich Δϑ vorgegeben, in welchem die Richtung minimaler Empfindlichkeit des Kerbfilters 30 um den ersten Winkel ϑ1 variieren kann. Das Abschwächungs-Richtsignal 28 ist somit gegeben als $\begin{matrix}N = R 1 - a ⋅ R 2 & \left(fürϑ2>90°\right)\end{matrix} ,$ wobei N das Abschwächungs-Richtsignal 28 und R1 und R2 das erste bzw. zweite Richtsignal 18, 20 bezeichnen. Der entsprechende Überlagerungsparameter a für die Superposition wird schlussendlich so bestimmt, dass der resultierende Signalpegel des Abschwächungs-Richtsignals 28 über den Winkelbereich Δϑ hinweg minimal ist. Die Richtung minimaler Empfindlichkeit für das Kerbfilter 30 liegt somit nicht zwingend in Richtung des ersten Winkels ϑ1, sondern in Richtung eines zweiten Winkels ϑ2, welcher im Winkelbereich Δϑ um den ersten Winkel ϑ1 gelegen ist. Im Fall, dass der zweite Winkel ϑ2 in der vorderen Hemisphäre des Benutzers des Hörgerätes 4 liegt, sind zudem für die Überlagerung das erste Richtsignal und das zweite Richtsignal zu vertauschen, also $\begin{matrix}N = R 2 - a ⋅ R 1 & für ϑ 2 > 90 °\end{matrix} .$

Aus dem ersten Richtsignal 18 und dem zweiten Richtsignal 20 wird nun anhand des Überlagerungsparameters a bzw. anhand des durch diesen festgelegten Winkels ϑ2 ein Verstärkungs-Richtsignal 34 gebildet. Das Verstärkungs-Richtsignal 34 weist hierbei eine Richtcharakteristik 36 auf, deren Empfindlichkeit beim zweiten Winkel ϑ2 bevorzugt ein lokales Maximum aufweist, oder ein lokales Maximum im Winkelbereich Δϑ um den ersten Winkel ϑ1 zu finden ist. Der Winkelbereich Δϑ kann hierbei beispielsweise durch ein Intervall von 20°, also ϑ1 +/- 10°, gebildet werden.

Das Verstärkungs-Richtsignal 34 wird hierbei insbesondere in Richtung des zweiten Winkels ϑ2 als eine Art komplementäres Richtsignal zum Abschwächungs-Richtsignal 28 gebildet. Während das Abschwächungs-Richtsignal 28 als ein Kerbfilter 30 in Richtung des zweiten Winkels ϑ2 eine möglichst geringe Empfindlichkeit aufweisen soll, hat das Verstärkungs-Richtsignal 34 in Richtung des zweiten Winkels ϑ2 eine möglichst geringe Abschwächung relativ zur maximalen Empfindlichkeit. Dies kann beispielsweise durch eine lineare Superposition des ersten Richtsignals 18 mit dem zweiten Richtsignal 20 der Form $L = R 1 - b ⋅ R 2$ erfolgen, wobei L das Verstärkungs-Richtsignal 34 bezeichnet und b ein Überlagerungsparameter ist, welcher in Abhängigkeit vom Überlagerungsparameter a des Abschwächungs-Richtsignals 28 zu wählen ist. Im Fall, dass der zweite Winkel ϑ2 in der hinteren Hemisphäre des Benutzers des Hörgerätes 4 liegt, ist b gegeben durch -a. Liegt der zweite Winkel ϑ2 in der frontalen Hemisphäre des Benutzers, so ist b = a-2. Hierdurch wird die Richtcharakteristik 36 des Verstärkungs-Richtsignals 34 variiert zwischen einem Kardioid bzw. Antikardioid und einer omnidirektionalen Charakteristik. Das Verstärkungs-Richtsignal 34 wird nun noch einer Amplitudenkompensation 38 unterzogen, welche den für identische omnidirektionale Eingangssignale unterschiedlichen à-priori-Ausgangspegeln von kardiod-förmigen und omnidirektionalen Richtcharakteristiken Rechnung trägt.

Aus dem Abschwächungs-Richtsignal 28 und dem Verstärkungs-Richtsignal 34 wird nun ein winkelbetontes Richtsignal 40 mittels linearer Superposition gebildet. Diese ist hierbei von der Form $S = L + c ⋅ N$ wobei S das winkelbetonte Richtsignal 40 bezeichnet und c einen Überlagerungsparameter, welcher mit zunehmendem Betrag zu einer Verstärkung der Richtwirkung hinsichtlich des zweiten Winkels ϑ2 führt. Der Überlagerungsparameter c kann hierbei aus einer Minimierung des Gesamtausgangspegels des winkelbetonten Richtsignals 40 gewonnen werden.

Das winkelbetonte Richtsignal 40 ist nun derart konstruiert, dass infolge des Anteils des Verstärkungs-Richtsignals 34 in Richtung des zweiten Winkels ϑ2 eine besonders hohe Empfindlichkeit vorliegt, während durch die Minimierungsprozesse in Abhängigkeit von den realen Schallereignissen Störgeräusche aus anderen Richtungen durch das Abschwächungs-Richtsignal 28 unterdrückt werden können, ohne dass dies die Beiträge des Verstärkungs-Richtsignals 32 wesentlich tangiert. Die Konstruktion des Abschwächungs-Richtsignals 28 mittels einer Minimierung des Gesamtausgangspegels über den Winkelbereich Δϑ um den vorgegebenen ersten Winkel ϑ1 führt zudem zu einer besonders guten Anpassung des Abschwächungs-Richtsignals an die jeweils aktuell vorliegenden Schallereignisse, im Rahmen der Vorgabe des ersten Winkels ϑ1 als gewünschte Vorzugsrichtung.

Das winkelbetonte Richtsignal 40 kann nun zusätzlich noch einer direktionalen Rauschunterdrückung 42 unterzogen werden, wobei das winkelbetonte Richtsignal 40 selbst hierbei als das Nutzsignal 44, und das Abschwächungs-Richtsignal 28 hierbei als der Störgeräuschanteil 46 interpretiert werden. Dem aus der direktionalen Rauschunterdrückung 42 resultierenden Signal 48 werden nun frequenzbandweise noch Signalanteile eines omnidirektionalen Signales, beispielsweise des ersten Eingangssignals 12, beigemischt, und so das Ausgangssignal 50 erzeugt, welches von einem Ausgangswandler 52 des Hörgerätes 4 in ein Ausgangsschallsignal 54 umgewandelt wird, das dem Gehör des Benutzers des Hörgerätes 4 zugeführt wird. Durch den Anteil des winkelbetonten Richtsignals 40 am Ausgangssignal 50 bildet das Ausgangsschallsignal 54 die akustische Umgebung des Hörgerätes 4 in besonders realistischer Weise ab, da winkel- bzw. raumabhängige Abschwächungen denen nachempfunden sind, wie sie durch ein reales Außenohr entstehen. Über den Anteil des omnidirektionalen ersten Eingangssignals 12 am Ausgangssignal 50 kann hierbei frequenzbandweise die Richtwirkung bzw. Abschwächung eines realen Gehörs gesteuert werden. Zusätzlich kann hierbei der Signalpegel des Ausgangssignals noch individuell benutzerspezifisch in einzelnen Frequenzbändern abgesenkt oder angehoben werden.

Obwohl die Erfindung im Detail durch das bevorzugte Ausführungsbeispiel näher illustriert und beschrieben wurde, ist die Erfindung nicht durch dieses Ausführungsbeispiel eingeschränkt. Andere Variationen können vom Fachmann hieraus abgeleitet werden, ohne den Schutzumfang der Erfindung zu verlassen.

### Bezugszeichenliste

- 2: Verfahren
- 4: Hörgerät
- 6: erster Eingangswandler
- 8: zweiter Eingangswandler
- 10: Schallsignal der Umgebung
- 12: erstes Eingangssignal
- 14: zweites Eingangssignal
- 16: Vorverarbeitungsschritt
- 18: erstes Richtsignal
- 20: zweites Richtsignal
- 22: Richtcharakteristik
- 24: Vorzugsrichtung
- 25: Achse
- 26: Richtcharakteristik
- 28: Abschwächungs-Richtsignal
- 30: Kerbfilter
- 34: Verstärkungs-Richtsignal
- 36: Richtcharakteristik
- 38: Amplitudenkompensation
- 40: Winkelbetontes Richtsignal
- 42: direktionale Rauschunterdrückung
- 44: Nutzsignal
- 46: Störgeräuschanteil
- 48: resultierendes Signal
- 50: Ausgangssignal
- 52: Ausgangswandler
- 54: Ausgangsschallsignal

- ϑ1: erster Winkel
- ϑ2: zweiter Winkel
- Δϑ: Winkelbereich

## Patentansprüche

1. Verfahren (2) zum Betrieb eines Hörgeräts (4),
wobei von einem ersten Eingangswandler (6) aus einem Schallsignal (10) ein erstes Eingangssignal (12) erzeugt wird,
wobei aus dem Schallsignal (10) von einem zweiten Eingangswandler (8) ein zweites Eingangssignal (14) erzeugt wird,
wobei ein erster Winkel (ϑ1) und ein Winkelbereich (Δϑ) vorgegeben werden, wobei frequenzbandweise
- anhand des ersten Eingangssignals (12), des zweiten Eingangssignals (14) und des ersten Winkels (ϑ1) ein Abschwächungs-Richtsignal (28) gebildet wird, welches wenigstens für einen im Winkelbereich (Δϑ) um den ersten Winkel (ϑ1) gelegenen zweiten Winkel (ϑ2) eine relative Abschwächung aufweist, und hierdurch ein Überlagerungsparameter festgelegt wird,
- anhand des ersten Eingangssignals (12) und des zweiten Eingangssignals (14) sowie des Überlagerungsparameters und/oder des zweiten Winkels (ϑ2) ein Verstärkungs-Richtsignal (34) gebildet wird, welches für den zweiten Winkel (ϑ2) eine relative Verstärkung aufweist,
- aus dem Abschwächungs-Richtsignal (28) und dem Verstärkungs-Richtsignal (34) ein winkelbetontes Richtsignal (40) erzeugt wird, und
- anhand des winkelbetonten Richtsignals (40) ein Ausgangssignal (50) erzeugt wird,
wobei das Abschwächungs-Richtsignal (28) und das Verstärkungs-Richtsignal (34) jeweils aus dem ersten Eingangssignal (12) und dem zweiten Eingangssignal (14) durch eine zeitverzögerte Überlagerung oder aus einer linearen Superposition von Zwischensignalen (18, 20), welche jeweils vom ersten Eingangssignal (12) und vom zweiten Eingangssignal (14) abgeleitet werden, gebildet werden,
wobei zur Bildung des Abschwächungs-Richtsignals (28) der Signalpegel über den Winkelbereich (Δϑ) um den ersten Winkel (ϑ1) minimiert wird, und hierdurch der zweite Winkel (ϑ2) festgelegt wird.

2. Verfahren (2) nach Anspruch 1,
wobei anhand des ersten Eingangssignals (12) und des zweiten Eingangssignals (14) ein erstes Richtsignal (18) und ein zweites Richtsignal (20) als Zwischensignale gebildet werden.

3. Verfahren (2) nach Anspruch 2,
wobei das Abschwächungs-Richtsignal (28) anhand des ersten Richtsignals (18) und des zweiten Richtsignal (20) in Abhängigkeit des ersten Winkels (ϑ1) und des Winkelbereichs (Δϑ) gebildet wird, und/oder.
wobei das Verstärkungs-Richtsignal (34) anhand des ersten Richtsignals (18) und des zweiten Richtsignal (20) in Abhängigkeit des Überlagerungsparameters und/oder des zweiten Winkels (d2) gebildet wird.

4. Verfahren (2) nach einem der vorhergehenden Ansprüche,
wobei als das Abschwächungs-Richtsignal (28) ein Kerbfilter-Richtsignal (30) gebildet wird.

5. Verfahren (2) nach einem der vorhergehenden Ansprüche,
wobei das winkelbetonte Richtsignal (40) durch eine Überlagerung des Abschwächungs-Richtsignals (28) und des Verstärkungs-Richtsignals (34) gebildet wird.

6. Verfahren (2) nach Anspruch 5,
wobei zur Erzeugung des winkelbetonten Richtsignals (40) der Signalpegel minimiert wird.

7. Verfahren (2) nach einem der vorhergehenden Ansprüche,
wobei zur Erzeugung des Ausgangssignals (50) eine direktionale Rauschunterdrückung (42) durchgeführt wird, und
wobei hierfür das winkelbetonte Richtsignal (40) als ein Nutzsignal (44) und das Abschwächungs-Richtsignal (28) als ein Störsignal (46) vorgegeben werden.

8. Verfahren (2) nach einem der vorhergehenden Ansprüche,
wobei zur Erzeugung des Ausgangssignals (50) frequenzabhängig ein omnidirektionales Signal (12, 14) beigemischt wird.

9. Hörgerät (4) mit einem ersten Eingangswandler (6) zur Erzeugung eines ersten Eingangssignals (12), einem zweiten Eingangswandler (8) zur Erzeugung eines zweiten Eingangssignals (14), einer Signalverarbeitungseinheit und einem Ausgangswandler (54) zur Erzeugung eines Ausgangsschallsignals (54) aus einem Ausgangssignal (50), wobei die Signalverarbeitungseinheit dazu eingerichtet ist, anhand des ersten Eingangssignals (12) und des zweiten Eingangssignals (14) das Ausgangssignal (50) durch ein Verfahren (2) nach einem der vorhergehenden Ansprüche zu erzeugen.

10. Binaurales Hörgerätesystem mit zwei Hörgeräten (4) nach Anspruch 9.

## Claims

1. A method (2) for operating a hearing aid (4),
wherein a first input signal (12) is generated from a sound signal (10) by a first input transducer (6),
wherein a second input signal (14) is generated from the sound signal (10) by a second input transducer (8),
wherein a first angle (ϑ1) and an angle range (Δϑ) are provided, wherein, in a frequency band-wise manner,
- a directional attenuation signal (28) is formed on the basis of the first input signal (12), the second input signal (14) and the first angle (ϑ1), said directional attenuation signal (28) having a relative attenuation at least for a second angle (ϑ2) located in the angular range (Δϑ) around the first angle (ϑ1), and thereby determining a superposition parameter,
- a directional amplification signal (34) is formed on the basis of the first input signal (12) and the second input signal (14), as well as on the basis of the superposition parameter and/or the second angle (ϑ2), said directional amplification signal (34) having a relative amplification for the second angle (ϑ2),
- an angle-enhanced directional signal (40) is generated from the directional attenuation signal (28) and the directional amplification signal (34), and
- an output signal (50) is generated on the basis of the angle-enhanced directional signal (40),
wherein the directional attenuation signal (28) and the directional amplification signal (34) are respectively formed from the first input signal (12) and the second input signal (14) by a time-delayed superposition or from a linear superposition of intermediate signals (18, 20), each of which are respectively derived from the first input signal (12) and from the second input signal (14),
wherein for forming the directional attenuation signal (28), the signal level is minimized over the angular range (Δϑ) around the first angle (ϑ1), thereby determining the second angle (ϑ2).

2. The method (2) according to claim 1,
wherein, on the basis of the first input signal (12) and the second input signal (14), a first directional signal (18) and a second directional signal (20) are formed as intermediate signals.

3. The method (2) according to claim 2,
wherein the directional attenuation signal (28) is formed on the basis of the first directional signal (18) and the second directional signal (20) as a function of the first angle (ϑ1) and the angular range (Δϑ), and/or.
wherein the directional amplification signal (34) is formed on the basis of the first directional signal (18) and the second directional signal (20) in dependence of the superposition parameter and/or the second angle (ϑ2).

4. The method (2) according to one of the preceding claims,
wherein a directional notch filter signal (30) is formed as the directional attenuation signal (28).

5. The method (2) according to one of the preceding claims,
wherein the angle-enhanced directional signal (40) is formed by a superposition of the directional attenuation signal (28) and the directional amplification signal (34).

6. The method (2) according to claim 5,
wherein the signal level is minimized for the generation of the angle-enhanced directional signal (40).

7. The method (2) according to one of the preceding claims,
wherein for the generation of the output signal (50), a directional noise suppression (42) is performed, and
wherein, to this end, the angle-enhanced directional signal (40) is provided as a useful signal (44) and the directional attenuation signal (28) is provided as an interference signal (46).

8. The method (2) according to one of the preceding claims,
wherein for the generation of the output signal (50), an omni-directional signal (12, 14) is added in a frequency band-wise manner.

9. A hearing aid (4) with a first input transducer (6) for generating a first input signal (12), a second input transducer (8) for generating a second input signal (14), a signal processing unit, and an output transducer (54) for generating an output sound signal (54) from an output signal (50), wherein the signal processing unit is configured to generate the output signal (50) on the basis of the first input signal (12) and the second input signal (14) by means of a method (2) according to one of the preceding claims.

10. A binaural hearing system comprising two hearing aids (4) according to claim 9.

## Revendications

1. Procédé (2) pour faire fonctionner une aide auditive (4),
dans lequel un premier signal d'entrée (12) est généré à partir d'un signal sonore (10) par un premier transducteur d'entrée (6),
dans lequel un deuxième signal d'entrée (14) est généré à partir du signal sonore (10) par un deuxième transducteur d'entrée (8),
dans lequel un premier angle (ϑ1) et une plage angulaire (Δϑ) sont prédéterminés, dans lequel, en fonction de bande de fréquence,
- sur la base du deuxième signal d'entrée (14) et du premier angle (ϑ1), un signal directionnel d'atténuation (28) est formé sur la base du premier signal d'entrée (12), qui a une atténuation relative au moins pour un deuxième angle (ϑ2) situé dans la plage angulaire (Δϑ) autour du premier angle (ϑ1), et un paramètre de superposition est ainsi déterminé,
- sur la base du premier signal d'entrée (12) et du deuxième signal d'entrée (14) et du paramètre de superposition et/ou du deuxième angle (ϑ2), un signal directionnel de gain (34) est formé, qui a un gain relatif pour le deuxième angle (ϑ2),
- un signal directionnel angle-accentué (40) est généré à partir du signal directionnel d'atténuation (28) et du signal directionnel de gain (34), et
- un signal de sortie (50) est généré sur la base du signal directionnel angle-accentué (40),
dans lequel le signal directionnel d'atténuation (28) et le signal directionnel de gain (34) sont respectivement formés à partir du premier signal d'entrée (12) et du deuxième signal d'entrée (14) par une superposition retardée ou à partir d'une superposition linéaire de signaux intermédiaires (18, 20), qui sont respectivement dérivés du premier signal d'entrée (12) et du deuxième signal d'entrée (14),
dans lequel, pour former le signal directionnel d'atténuation (28), le niveau du signal sur la plage angulaire (Δϑ) est minimisé par le premier angle (ϑ1), et le deuxième angle (ϑ2) est ainsi déterminé.

2. Procédé (2) selon la revendication 1,
dans lequel un premier signal directionnel (18) et un deuxième signal directionnel (20) sont formés en tant que signaux intermédiaires sur la base du premier signal d'entrée (12) et du deuxième signal d'entrée (14).

3. Procédé (2) selon la revendication 2,
dans lequel le signal directionnel d'atténuation (28) est formé sur la base du premier signal directionnel (18) et du deuxième signal directionnel (20) en fonction du premier angle (ϑ1) et de la plage angulaire (Δϑ), et/ou
dans lequel le signal directionnel de gain (34) est formé sur la base du premier signal directionnel (18) et du deuxième signal directionnel (20) en fonction du paramètre de superposition et/ou du deuxième angle (ϑ2).

4. Procédé (2) selon l'une des revendications précédentes,
dans lequel un signal directionnel de filtre coupe-bande (30) est formé comme signal directionnel d'atténuation (28).

5. Procédé (2) selon l'une des revendications précédentes,
dans lequel le signal directionnel angle-accentué (40) est formé par une superposition du signal directionnel d'atténuation (28) et du signal directionnel de gain (34).

6. Procédé (2) selon la revendication 5,
dans lequel le niveau du signal est minimisé pour générer le signal directionnel angle-accentué (40).

7. Procédé (2) selon l'une des revendications précédentes,
dans lequel une réduction du bruit directionnel (42) est effectuée pour générer le signal de sortie (50), et
dans lequel, à cette fin, le signal directionnel angle-accentué (40) est prédéterminé comme signal utile (44) et le signal directionnel à atténuation (28) est prédéterminé comme signal d'interférence (46).

8. Procédé (2) selon l'une des revendications précédentes,
dans lequel un signal omnidirectionnel (12, 14) est ajouté en fonction de la fréquence pour générer le signal de sortie (50).

9. Aide auditive (4) avec un premier transducteur d'entrée (6) pour générer un premier signal d'entrée (12), un deuxième transducteur d'entrée (8) pour générer un deuxième signal d'entrée (14), une unité de traitement de signaux et un transducteur de sortie (54) pour générer un signal sonore de sortie (54) à partir d'un signal de sortie (50), dans lequel l'unité de traitement de signaux est conçue pour générer le signal de sortie (50) sur la base du premier signal d'entrée (12) et du deuxième signal d'entrée (14) par un procédé (2) selon l'une des revendications précédentes.

10. Système d'aide auditive binaural comprenant deux aides auditives (4) selon la revendication 9.
